# FASCICULE DE BREVET EUROPEEN

(11) **EP 0 148 095 B1**
(45) Date de publication et mention de la délivrance du brevet: **16.03.1988**
(21) Numéro de dépôt: 84440071.3
(22) Date de dépôt: 20.12.1984
(51) Int. Cl.: D06F 43/00

(54) **Appareil à vapeur pour le détachage de produits textiles**
Dampfvorrichtung zum Entfernen von Flecken von Textilien
Steam apparatus for spot cleaning fabrics

(30) Priorité: 21.12.1983 FR 8320632
(43) Date de publication de la demande: 10.07.1985
(73) Titulaire: Guisse, Jean-Jacques, F-67750 Scherwiller (FR)
(72) Inventeur: Guisse, Jean-Jacques, F-67750 Scherwiller (FR)
(74) Mandataire: Nithardt, Roland

(56) Documents cités:
- DE-A- 2 115 494
- FR-A- 1 059 536
- FR-A- 1 331 957
- FR-A- 2 143 665
- US-A- 2 058 632
- US-A- 3 030 792
- US-A- 3 559 427
- US-A- 3 581 529

## Description

La présente invention concerne un appareil à vapeur pour le détachage de produits textiles, comportant un ensemble d'alimentation pourvu de moyens à commande électrique pour la distribution de vapeur et d'air comprimé, un pistolet relié à cet ensemble par un flexible renfermant au moins un tuyau pour l'éjection de vapeur ou d'air comprimé et par un câble électrique pour la commande des moyens de distribution par des organes de commande associés au pistolet.

Les appareils de détachage à la vapeur du type spécifié en préambule sont généralement des installations encombrantes et fixes, pour une utilisation de type industriel. Un tel appareil, décrit par exemple dans le brevet FR-A-1 331 957, comporte un ensemble d'alimentation monté sur un panneau mural et agencé pour être raccordé par des conduites à des sources extérieures de vapeur et d'air comprimé. Cet ensemble comprend notamment un réservoir de vapeur, diverses vannes à main commandant l'entrée, la sortie et la purge de ce réservoir, et deux vannes électromagnétiques commandant respectivement l'admission de vapeur et d'air comprimé dans un tuyau flexible reliant l'ensemble d'alimentation à un pistolet doté d'une buse d'éjection. Le pistolet est pourvu également d'un bouton dont le basculement dans un sens ou dans l'autre commande respectivement l'une ou l'autre des vannes électromagnétiques, au moyen de deux interrupteurs et d'un câble de liaison. Le brevet US-A-3 030 792 décrit un appareil similaire.

Toutefois, il s'agit là d'appareil relativement lourd, volumineux et coûteux, qui ne se prête donc pas à un usage domestique. En outre, ces appareils nécessitent une alimentation extérieure en vapeur et en air comprimé, qui n'est généralement pas disponible dans une habitation. Or il existe un besoin pour un appareil domestique permettant d'effectuer un détachage à la vapeur comme on le fait dans les installations de type industriel. La présente invention a pour but de fournir un tel appareil.

L'idée de base de l'invention consiste à réaliser un appareil portable dans lequel sont intégrés tous les moyens nécessaires à la production et à la distribution de la vapeur et de l'air comprimé destinés à alimenter le pistolet. Plus particulièrement, l'invention fournit un appareil du type spécifié en préambule, caractérisé en ce que les moyens d'alimentation sont incorporés à un bloc de production qui est portable et qui contient une chaudière électrique pour produire la vapeur, un compresseur à moteur électrique pour produire l'air comprimé, et lesdits moyens de distribution de vapeur et d'air comprimé.

Ces caractéristiques permettent de réaliser un appareil approprié à une installation domestique, puisque sa taille et son poids peuvent être réduits et que le seul raccordement extérieur nécessaire est une alimentation électrique qui peut se faire par le réseau domestique. Un raccordement d'eau n'est pas nécessaire car l'alimentation de la chaudière peut se faire manuellement, une charge d'eau étant suffisante pour produire de la vapeur pendant une assez longue durée.

La chaudière peut être pourvue d'organes de commande agencés pour maintenir une température sensiblement constante de la vapeur contenue dans la chaudière. Selon un mode de réalisation préféré, le pistolet comporte une buse d'éjection, un bouton de commande de vapeur pour commander l'émission de vapeur par cette buse, et un bouton d'air comprimé pour commander l'émission d'air comprimé par la buse. Ces boutons sont associés à des interrupteurs reliés au bloc de production par le câble électrique de commande, lequel est de préférence logé dans ledit flexible. Ces boutons peuvent être disposés de telle façon qu'un utilisateur puisse avec une seule main, porter le pistolet et actionner les boutons.

Pour atteindre une efficacité accruer l'appareil comporte avantageusement une table de travail pour supporter le produit textile à détacher, cette table étant munie d'une grille de support du tissu et d'un bac amovible de récupération des déchets, situé sous cette grille. La table de travail peut en outre comporter un aspirateur dont l'orifice d'aspiration est raccordé à ladite grille.

Selon une forme avantageuse et pour être facile à transporter, le bloc de production comporte au moins une poignée, tandis que ce bloc et la table de travail sont munis de moyens d'accrochage mutuels, pour permettre de les transporter ensemble.

La présente invention sera mieux comprise en référence à la description d'une forme de réalisation préférée donnée ci-dessous à titre d'exemple, et aux dessins annexés, dans lesquels:
La figure 1 représente une vue latérale éclatée du bloc de production,
la figure 2 représente une vue latérale du pistoletr et
La figure 3 est une vue en perspective de la table de travail.

En référence à la figure 1, le bloc de production 1 comporte un boîtier 2 qui est portable au moyen d'une poignée 3 et qui renferme les organes de production de vapeur et d'air comprimé, ainsi que leurs organes de commande. Le bloc de production est alimenté en électricité par le réseau au moyen d'une prise 4. L'alimentation des divers organes n'est pas représentée. Elle comporte un interrupteur général 5 et un voyant lumineux 6 servant de témoin de fonctionnement.

La vapeur est produite par une chaudière électrique 10 qu'on peut alimenter en eau par un orifice de remplissage 11 muni d'un bouchon 12. La chaudière 10 est chauffée par une résistance électrique qui est commandée par un thermostat 13. Ce thermostat est agencé pour enclencher et déclencher la résistance électrique de manière à maintenir une température sensiblement constante de la vapeur à l'intérieur de la chaudière 10. D'autre partr la chaudière est protégée contre une surpression par une soupape de sécurité 14. Une tubulure de vapeur 15 relie le sommet de la chaudière à une électrovanne 16 quir en position ouverte, laisse s'échapper la vapeur dans un tuyau collecteur 17.

Pour la production d'air comprimé le bloc de production 1 comporte un compresseur 20 qui aspire l'air extérieur par une bouche d'aspiration 21 et le refoule dans une tubulure d'air comprimé 22 qui est raccordée au tuyau collecteur 17. Un clapet de retenue 23 est intercalé sur la tubulure d'air comprimé 22, notamment pour empêcher la vapeur de s'échapper à travers le compresseur. Le compresseur 20 est entraîné par un moteur électrique 24 dont l'alimentation est commandée par un relais 25. Le bloc de production l'comporte en outre un transformateur-redresseur 26 pour alimenter sous faible tension les organes de commande.

La figure 2 représente un pistolet de détachage 30 qui comprend une buse 31 et une poignée isolante 32. Le pistolet 30 est relié au bloc de production 1 par un flexible 33 qui renferme un tuyau souple 34 et un câble de commande 35. Le tuyau souple 34 est branché sur la buse 31 en traversant Is poignée isolante 32.

La poignée 32 comporte deux boutons de commande 36 et 37 qui sont solidaires de deux interrupteurs reliés au transformateur 26 par un conducteur 40 du câble 35. L'interrupteur du bouton de commande de vapeur 36 est relié à l'électrovanne 16 par un conducteur 41 (figure 1), tandis que l'interrupteur du bouton de commande d'air 37 est relié au relais 25 du compresseur par un conducteur 42.

Dès que le bloc de production 1 est mis sous tension grâce à la prise 4 et à l'interrupteur général 5, la chaudière 10 chauffe l'eau qu'elle contient et produit de la vapeur par ébullition. La vapeur est maintenue à une température sensiblement constante grâce au thermostat 13, ce qui assure également le maintien d'une pression relativement constante dans la chaudière. Sans action sur les boutons de commande 36 et 37 du pistolet, l'électrovanne 16 est fermée et retient la vapeur à l'intérieur de la chaudière 10; d'autre part, le compresseur 20 ne fonctionne pas.

Lorsque l'utilisateur presse le bouton de commande de vapeur 36, il alimente l'électrovanne 16 par les conducteurs 40 et 41, ce qui provoque l'ouverture de l'électrovanne et l'émission de vapeur dans le tuyau collecteur 17, le tuyau souple 34 et la buse 31, qui projette cette vapeur à l'extérieur. Quand l'utilisateur relâche le bouton de commande de vapeur 36, il coupe l'alimentation de l'électrovanne 16, qui se ferme et arrête l'émission de vapeur.

Quand l'utilisateur presse le bouton de commande d'air comprimé 37, il met sous tension par les conducteurs 40 et 42 le relais 25 du compresseur. L'actionnement de ce relais enclenche l'alimentation du moteur 24 du compresseur 20. L'air comprimé par le compresseur parvient à la buse 31 par à tubulure 22 et le tuyau souple 34. Dès que -l'utilisateur relâche le bouton 37, le relais 25 se déclenche et coupe l'alimentation du compresseur, qui s'arrête.

Pour permettre un détachage et un séchage efficaces, l'appareil comporte une table de travail 40 représentée à la figure 3. Cette table comprend un boîtier 41 de forme générale aplatie et des pieds 42 dont la hauteur peut être librement choisie en fonction du mode d'utilisation. Dans l'exemple représenté ici, la table 40 comporte des pieds 42 très courts pour être posés sur une table ordinaire. La face supérieure du boîtier 41 est munie d'une grille 43 pour supporter le tissu à détacher. Cette grille peut être constituée soit un par un treillis rigide, soit par une plaque perforée, en matière synthétique ou en métal recouvert d'une matière synthétique résistant à la vapeur et aux solvants. La table de travail 40 comprend en outre un bac 44 de récupération des déchets, disposé dans le boîtier 41 sous la grille 43 à la manière d'un tiroir. Ainsi, les déchets solides ou liquides qui traversent la grille 43 tombent dans le bac de récupération 44.

En outre, la table de travail 40 peut être équipée d'un aspirateur électrique installé dans un logement 45 du boîtier 41 et agencé pour aspirer de l'air dans le boîtier et le rejeter à l'extérieur. Cette aspiration provoque un afflux d'air à travers le tissu et la grille 43 en direction de l'intérieur du boîtier 41, ce qui contribue à accélérer l'évacuation des déchets dans le bac ou le séchage du tissu.

Pour faciliter son transport, l'appareil comporte des moyens d'accrochage du bloc de production 1 avec la table de travail 40. Dans l'exemple représenté ici, le partie inférieure du bloc de production 1 comporte 4 crochets articulés 48 qui sont agencés pour s'engager sur quatre barrettes 49 ménagées sur les côtés de la table de travail 40. D'autre part, le bloc de production 1 peut comporter un support (non représenté) pour le pistolet 30 et le flexible 33. Ainsi, il est possible de transporter l'appareil complet en le portant par la poignée 3.

L'utilisation de l'appareil est particulièrement aisée. Après avoir rempli d'eau la chaudière 10 (trois quarts de litres dans l'exemple représenté), il faut enclencher l'interrupteur général 5 et attendre quelques minutes pour que la vapeur atteigne la température et la pression désirées. Entre-temps, l'utilisateur peut préparer le tissu à détacher en le disposant sur la grille 43 de la table de travail, en appliquant sur la tâche un produit détachant et en tamponnant ou en brossant le tissu. Il saisit alors d'une main le pistolet 30 et, en actionnant le bouton 36 il projette de la vapeur sur la zone traitée du tissu, pour évacuer le produit détachant et les résidus de saleté. En pressant ensuite le bouton 37, il enclenche le compresseur et projette de l'air sur le tissu pour le sécher.

Lorsque les opérations de nettoyage sont terminées, il suffit de déclencher l'interrupteur 5 du bloc de production et de laisser échapper le surplus de vapeur. D'autre part, le bac 44 de récupération des déchets doit être rincé de temps en temps.

La présente invention n'est pas limitée à la forme de réalisation décrite ci-dessus ; elle peut faire l'objet de modifications ou de variantes évidentes pour l'homme de l'art.

## Revendications

1. Appareil à vapeur pour le détachage de produits textiles, comportant un ensemble d'alimentation pourvu de moyens à commande électrique pour la distribution de vapeur et d'air comprimé, un pistolet relié à cet ensemble par un flexible renfermant au moins un tuyau pour l'éjection de vapeur ou d'air comprimé et par un câble électrique pour la commande des moyens de distribution par des organes de commande associés au pistolet, caractérisé en ce que les moyens d'alimentation sont incorporés à un bloc de production (1) qui est portable et qui contient une chaudière électrique (10) pour produire la vapeur, un compresseur (20) à un moteur électrique (24) pour produire l'air comprimé, et lesdits moyens de distribution de vapeur et d'air comprimé (16,25).

2. Appareil selon la revendication 1, caractérisé en ce que la chaudière est pourvue d'organes de commande (13) agencés pour maintenir une température sensiblement constante de la vapeur contenue dans la chaudière.

3. Appareil selon la revendication 2, caractérisé en ce que le pistolet (30) comporte une buse d'éjection (31), un bouton de commande de vapeur (36) pour commander l'émission de vapeur par cette buse, et un bouton de commande d'air comprimé (37) pour commander l'émission d'air comprimé par la buse (31).

4. Appareil selon la revendication 1, caractérisé en ce que le câble électrique de commande (35) est logé dans ledit flexible (33).

5. Appareil selon la revendication 1, caractérisé en ce qu'il comporte une table de travail portable (40) pour supporter le produit textile à détacher, cette table étant munie d'une grille (43) de support du tissu et d'un bac amovible (44) de récupération des déchets, situé sous cette grille.

6. Appareil selon la revendication 5, caractérisé en ce que ladite table de travail comporte un aspirateur dont l'orifice d'aspiration est raccordé à ladite grille.

7. Appareil selon la revendication 5, caractérisé en ce que le bloc de production (1) comporte au moins une poignée (3) et en ce que ce bloc et la table de travail sont munis de moyens d'accrochage mutuel (48,49) pour permettre de les transporter ensemble.

## Patentansprüche

1. Dampfapparat zur Fleckenentfernung aus Textilien, bestehend aus einer Versorgungseinrichtung, die mit elektrisch gesteuerten Mitteln für die Abgabe von Dampf und Druckluft versehen ist, und mit einer Pistole, die an diese Einrichtung angeschlossen ist und zwar über eine biegsame, mindestens einen Schlauch für den Ausstoß von Dampf oder Druckluft enthaltende Verbindung und über ein elektrisches Kabel zur Betätigung der Ausstoßeinrichtungen über an der Pistole angebrachte Betätigungsorgane,
dadurch gekennzeichnet, daß
die Versorgungsmittel in ein Produktionsaggregat (11) eingebaut sind, welches tragbar ist und das einen elektrischen Kessel (10) zum Erzeugen von Dampf enthält, sowie einen Kompressor (20) mit Elektromotor (24) zum Erzeugen von Druckluft, und die Mittel zum Ausstoßen von Dampf und Druckluft (16, 25).

2. Apparat nach Anspruch 1,
dadurch gekennzeichnet, daß
der Kessel mit Regelorganen (13) ausgestattet ist, die dazu dienen, den im Kessel enthaltenen Dampf auf genau konstanter Temperatur zu halten.

3. Apparat nach Anspruch 2,
dadurch gekennzeichnet, daß
die Pistole (30) eine Ausstoßdüse (31) aufweist, sowie einen Betätigungsknopf (36) für den Dampf, um das Ausströmen von Dampf aus dieser Düse zu steuern und einen Betätigungsknopf (37) für Druckluft, um das Ausströmen von Druckluft aus dieser Düse zu steuern.

4. Apparat nach Anspruch 1,
dadurch gekennzeichnet, daß
das elektriscne Bedienungskabel (35) in der biegsamen Verbindung (33) untergebracht ist.

5. Apparat nach Anspruch 1,
dadurch gekennzeichnet, daß
er einen tragbaren Arbeitstisch (40) zum Auflegen der von Flecken zu reinigenden Textilie aufweist, wobei dieser Tisch mis einem Auflagerost (43) für den Stoff und mit einem unter diesem Ross angeordneten herausnehmbaren Behälter (44) für die Aufnahme der Abfälle versehen ist.

6. Apparat nach Anspruch 5,
dadurch gekennzeichnet, daß
der Arbeitstisch eine Absaugvorrichtung aufweist, deren Ansaugöffnung mit dem Rost verbunden ist.

7. Apparat nach Anspruch 5,
dadurch gekennzeichnet; daß
das Produksionsaggregat (1) mindestens einen Handgriff (3) aufweist und daß dieses Aggregat und der Arbeitssisch mit Mitteln zum gegenseitigen Aneinanderhängen (48, 49) versehen sind, damit man sie zusammen transportieren kann.

## Claims

1. Steam apparatus for spot cleaning fabrics, comprising a power unit provided with electric control means for the distribution of steam and compressed air, a gun connected to said unit by a flexible coupling containing at least one pipe for the ejection of steam or of compressed air and by an electric cable for the control of distribution means by control devices associated with the gun, characterised in that the power supply means are incorporated in a generation unit (1) which is portable and which contains an electric boiler (10) to produce steam, a compressor (20) having an electric motor (24) for producing compressed air, and the said means for the distribution of steam and compressed air (16, 25).

2. Apparatus according to Claim 1,
characterised in that the boiler is provided with control devices (13) disposed to maintain a substantially constant temperature of the steam contained in the boiler.

3. Apparatus according to Claim 2,
characterised in that the gun (30) has an ejection nozzle (31), a steam control button (36) for controlling the emission of steam by this nozzle, and a compressed air control button (37) for controlling the emission of compressed air by the nozzle (31).

4. Apparatus according to Claim 1,
characterised in that the electric control cable (35) is lodged in the said flexible coupling (33).

5. Apparatus according to Claim 1,
characterised in that it comprises a portable work table (40) to support the fabric to be spot cleaned, this table being equipped with a support grill (43) for the fabric and a detachable bin (44) for the recovery of waste, located underneath this grill.

6. Apparatus according to Claim 5,
characterised in that the said work table has a suction device in which the suction orifice is connected to said grill.

7. Apparatus according to Claim 5,
characterised in that the generation unit (1) comprises at least one handle (3) and in that this unit and the work table are equipped with mutual hooking means (48,49) to enable them to be transported together.
